# DEMANDE DE BREVET EUROPEEN

(11) **EP 1 834 896 A1**
(43) Date de publication de la demande: **19.09.2007**
(21) Numéro de dépôt: 07002794.1
(22) Date de dépôt: 09.02.2007
(51) Int. Cl.: B65D 81/26, B65D 85/76, B65D 83/00

(54) **Emballage**

(30) Priorité: 13.03.2006 CH 3912006
(71) Demandeur: VAL D'ARVE SA, 1228 Plan-les-Ouates (CH)
(72) Inventeur: Meynier, Alain, 74160 Collonges-sous-Salève (FR)
(74) Mandataire: KIRKER & Cie S.A.

(57) **Abrégé**

Emballage pour produits laitiers à pâte molle tels que du fromage frais, du séré, du beurre comportant une boîte (1) et son couvercle (2), un support (3) comportant une base (4) présentant vue en plan une forme correspondant à celle du fond de la boîte (1) ; la forme du fond de la boîte (1) et celle de la base (4) du support (3) étant non circulaire de sorte qu'en sortant le support (3) de la boîte (1) et en le faisant tourner d'un angle déterminé par rapport à cette boîte autour de son axe, on puisse le poser en position surélevée sur le bord supérieur de la boîte (1), position pour laquelle l'usager peut se servir d'une portion du produit laitier reposant sur la base du support.

## Description

La présente invention a pour objet un emballage pour un produit laitier à pâte molle notamment pour du fromage frais, du séré ou du beurre, par exemple.

Le but de l'invention est de réaliser un emballage qui permette l'emballage, le transport, la distribution et la mise en rayons d'un produit laitier à pâte molle puis également son transport par l'acheteur et l'utilisation par ce dernier de l'emballage comme présentoir ou plat lors des repas et à la conservation à domicile du produit après avoir été partiellement consommé.

Ce but est atteint par la présente invention qui a pour objet un emballage tel que revendiqué à la revendication 1.

Le dessin annexé illustre une forme d'exécution de l'emballage selon l'invention en différentes positions.

La figure 1 illustre l'emballage fermé tel qu'utilisé pour la distribution et la vente du produit laitier à pâte molle.

La figure 2 illustre l'emballage ouvert.

La figure 3 illustre l'emballage utilisé comme présentoir ou plat pour la dégustation et la consommation du produit laitier.

La figure 4 illustre une position intermédiaire de l'emballage, le couvercle étant retiré et le support en train d'être positionné en position présentoir de l'emballage.

L'emballage selon la présente invention se compose d'au moins trois parties, une boîte 1, un couvercle 2 adapté à obturer cette boîte 1 et un support 3 pouvant occuper au moins deux positions par rapport à la boîte 1. Dans une première position de transport ou de conservation, le support 3 est entièrement logé à l'intérieur de la boîte 1 qui peut alors être obturée par son couvercle. Dans une deuxième position le support 3 est maintenu dans une position surélevée pour laquelle il se situe de préférence sensiblement dans le plan de la face supérieure ouverte de la boîte 1.

Dans cette position surélevée le produit laitier, généralement à pâte molle tel que du fromage frais, du beurre, du séré, etc. est accessible facilement et peut être coupé à l'aide d'un couteau ou prélevé à l'aide d'une cuillère. La boîte sert aussi de support et de plat pour que le consommateur puisse se servir d'une part du produit laitier. Le support comporte une base plane 4, ajourée ou rainurée munie d'un organe de manoeuvre 5 d'une hauteur telle qu'il ne dépasse pas le plan supérieur de l'ouverture de la boîte 1 lorsque le support 2 est en position basse de rangement reposant sur le fond de la boîte 1.

Dans l'exemple illustré la boîte 1 est généralement obtenue par thermoformage et comporte un fond 6 de forme générale rectangulaire, des côtés 7,8 présentant des formations de rigidification 9 et un rebord supérieur 10 ceinturant l'ouverture de la boîte 1. Les parois latérales 7 de la boîte 1 sont légèrement moins longues que les parois 8 de cette boîte qui, elles, comportent des faces d'appui 11 et de positionnement à proximité immédiate de leur bord supérieur, destinées à recevoir et maintenir le support en position surélevée comme on le verra plus loin.

La boîte 1 peut être scellée hermétiquement par un film 12 thermoscellé sur le rebord 10 de la boîte garantissant l'authenticité, la fraîcheur et la conservation du produit qui y est contenu.

Le support 3 présente une base 4 présentant une forme rectangulaire correspondant au fond de la boîte 1. Cette base peut être perforée ou munie de rainures ou autres formations permettant de maintenir un espace entre le fond de la boîte et cette base 4 pouvant recueillir d'éventuelles traces de liquide s'écoulant du produit laitier à pâte molle.

Lorsque les petits côtés 13 de cette base 4 sont alignés sur les petits côtés 7 de la boîte, le support 3 pénètre dans la boîte et sa base 4 vient au contact du fond de la boîte. Le produit laitier est ainsi enfermé dans la boîte qui peut être scellée par un film 12 thermosoudé sur son rebord et obturée par son couvercle 3 pouvant s'encliqueter sur le rebord supérieur 10 de la boîte 1.

Lorsque la boîte est ouverte, le couvercle 3 étant enlevé et l'éventuel film 12 retiré, le support peut être pris en main par son organe de préhension 5, soulevé et tourné qu'un quart de tour avant d'être reposé par ses petits côtés 13 sur les faces d'appui 11 des grands côtés 8 de la boîte. Le support 3 est ainsi maintenu dans une position haute, surélevée, pour laquelle sa base 4 est sensiblement située dans le plan de l'ouverture de la boîte 1.

L'usager peut ainsi se servir à l'aide d'un couteau ou d'une cuillère d'une portion du produit laitier. Lorsqu'il est servi, l'usager soulève le support par son organe de préhension 5, fait tourner celui-ci d'un quart de tour et repose le support 3 au fond de la boîte 1 qui peut ensuite être refermée avec le couvercle 2.

Dans l'exemple illustré les longs côtés 8 de la boîte comportent encore des formations de positionnement 14 maintenant le support 3 dans une position centrée sur l'ouverture de la boîte 1 lorsqu'il est en position haute.

Dans une variante plus simple de l'emballage les parois latérales longues 8 de la boîte peuvent ne pas comporter de surfaces d'appui 11, les petits côtés ou les coins de la base 4 du support venant alors reposer sur le rebord 10 de la boîte.

Dans des variantes la boîte pourrait présenter d'autres formes, hexagonale, ovale, etc. pour autant que la base 4 du support présente une forme correspondante et que ces formes ne soient pas circulaires, de façon à permettre le maintien en position haute du support par une simple rotation d'un angle déterminé par rapport à la boîte en le posant sur la face supérieure de ladite boîte ou des formations d'appui et des formations de positionnement qu'elle comporte.

## Revendications

1. Emballage notamment pour produits laitiers à pâte molle tels que du fromage frais, du séré, du beurre comportant une boîte (1) et son couvercle (2), **caractérisé par le fait qu'**il comporte un support (3) comportant une base (4) présentant vue en plan une forme correspondant à celle du fond de la boîte (1) ; la forme du fond de la boîte (1) et celle de la base (4) du support (3) étant non circulaire de sorte qu'en sortant le support (3) de la boîte (1) et en le faisant tourner d'un angle déterminé par rapport à cette boîte autour de son axe, on puisse le poser en position surélevée sur le bord supérieur de la boîte (1), position pour laquelle l'usager peut se servir d'une portion du produit laitier reposant sur la base du support.

2. Emballage selon la revendication 1, **caractérisé par le fait que** des portions de la paroi latérale de la boîte comportent des surfaces d'appui recevant des parties du pourtour de la base du support lorsqu'il est en position surélevée.

3. Emballage selon la revendication 2, **caractérisé par le fait que** des portions de la paroi latérale de la boîte comportent des formations de positionnement coopérant avec des formations correspondantes de la base du support lorsqu'il est en position surélevée.

4. Emballage selon l'une des revendications précédentes, **caractérisé par le fait que** la boîte présente une forme rectangulaire et que les faces d'appui et les formations de positionnement sont pratiquées sur les grandes parois latérales de la boîte à proximité de l'ouverture de celle-ci.

5. Emballage selon l'une des revendications précédentes, **caractérisé par le fait que** la boîte est munie d'un rebord entourant son ouverture.

6. Emballage selon la revendication 5, **caractérisé par le fait qu'**il comporte un film pelable fixé sur le rebord de la boîte.

7. Emballage selon l'une des revendications précédentes, **caractérisé par le fait que** le couvercle est fixé par clipsage sur la boîte.
